# EUROPÄISCHE PATENTSCHRIFT

(11) **EP 1 400 482 B1**
(45) Veröffentlichungstag und Bekanntmachung des Hinweises auf die Patenterteilung: **30.03.2005**
(21) Anmeldenummer: 02405731.7
(22) Anmeldetag: 28.08.2002
(51) Int. Cl.: B66D 1/14, B66D 5/14

(54) **Seilwinde mit Übersetzungsanordnung und Bremseinrichtung**
Cable winch with a translation device and a braking device
Treuil à câble avec un dispositif de transmission méchanique et un dispositif de freinage

(43) Veröffentlichungstag der Anmeldung: 24.03.2004
(73) Patentinhaber: Kyburz Maschinenbau AG, 8730 Uznach/SG (CH)
(72) Erfinder: Kyburz, Karl, 8717 Benken (CH)
(74) Vertreter: Hepp, Dieter

(56) Entgegenhaltungen:
- US-A- 1 922 303
- US-A- 2 525 764
- US-A- 3 726 801

## Beschreibung

Die Erfindung betrifft eine Seilwinde umfassend eine Übersetzungsanordnung und mindestens eine Antriebseinheit.

Seilwinden werden in verschiedenen technischen Gebieten eingesetzt, wobei je nach Anforderung die Seilwinden unterschiedliche Abmessungen besitzen. Insbesondere bei Seilwinden mit grossen Seillängen ergeben sich entsprechende Abmessungen für die Seilwinde, die eine Handhabung der Winde bei beispielsweise Transport oder Wartung erschweren. Für einen Betrieb solcher grosser Seilwinden muss zudem eine dafür ausgelegte Antriebseinheit bereitgestellt werden. In der Regel weist die Antriebseinheit einen kompakten, aus wenigen Teilen bestehenden Aufbau auf, der sich allerdings bei Auftreten von Defekten als nachteilig erweist. Für eine Reparatur muss die gesamte Antriebseinheit ausgebaut werden, wodurch die Seilwinde nicht betriebsbereit ist und Verzögerungen im Arbeitsablauf auftreten.

Aus der SU 1291536 ist bekannt, mehrere Motoren sternförmig um ein Stirnrad anzuordnen und deren Antriebsritzel mit dem Stirnrad in Eingriff zu bringen. Zur Bremsung der Seilwinde ist auf einem Hilfsabtrieb eine Bremse angeordnet.
Eine Seilwinde mit einer Anordnung von Motoren, die auf einen mit einem Zahnkranz versehenen Flansch wirken, beschreibt DE 1920895. Die Seilwinde wird entweder durch direkt auf die Motoren wirkende Bremsen oder durch eine Lamellenbremse, die auf der gegenüberliegenden Trommelseite angeordnet ist, gebremst. Derartige Aufbauweisen sind allerdings nachteilig, da sie eine kompakte Bauweise verhindern bzw. die Wartung der Seilwinde schwierig gestalten.
Die US-A-3 726 801 offenbart eine Seilwinde, die dem Oberbegriff des unabhängigen Anspruchs 1 entspricht.

Die Aufgabe der vorliegenden Erfindung ist es, die Nachteile des Bekannten zu vermeiden, insbesondere eine Seilwinde mit einer alternativen Übersetzungsanordnung bereitzustellen.

Die Aufgabe wird gelöst durch eine Seilwinde mit mindestens einer Antriebseinheit und einer Übersetzungsanordnung entsprechend den kennzeichnenden Merkmalen der unabhängigen Patentansprüche.

Eine erfindungsgemässe Seilwinde umfasst eine Übersetzungsanordnung und mindestens eine Antriebseinheit, wobei die Übersetzungsanordnung ein Stirnrad, und mindestens zwei mit dem Stirnrad in Eingriff stehende Ritzel aufweist, und die Antriebseinheit mit einem Ritzel verbunden ist. Die Seilwinde wird durch mindestens eine Bremseinrichtung gekennzeichnet, die mit dem zweiten Ritzel verbunden ist.

Unter einer Übersetzungseinrichtung im Sinne der Erfindung ist eine Anordnung zu verstehen, die eine Umwandlung einer grossen Antriebswinkelgeschwindigkeit in eine kleinere Abtriebswinkelgeschwindigkeit bzw. in umgekehrter Richtung ermöglicht. Die Übersetzung u einer solchen Übersetzungseinrichtung, beispielsweise bestehend aus zwei in Eingriff stehenden Zahnrädern, ergibt sich als Quotient der jeweiligen Zähneanzahl der Zahnräder, der Drehzahlen, der Winkelgeschwindigkeiten oder der Drehmomente.

Die Antriebseinheit bewirkt das Auf- oder Ausspulen des Seiles auf bzw. von der Seiltrommel. Dem Fachmann sind verschiedene geeignete Antriebseinheiten wie Elektromotor, Hydraulikmotor etc. bekannt. Bevorzugt werden Hydraulikmotoren, insbesondere Axialkolbenmotoren oder Motoren nach dem System Gehrotore eingesetzt, da sie vorteilhafte Steuerungseigenschaften aufweisen.

Eine Bremseinrichtung bewirkt sowohl eine Verlangsamung der Rotationsbewegung der Seiltrommel, wenn das Seil mit veränderter Geschwindigkeit aus- bzw. aufgespult werden soll, als auch eine Feststellung der Seiltrommel beim Stillstand der Seilwinde.

Die unabhängige Wirkung der Antriebseinheit sowie der Bremseinrichtung, jeweils über entsprechende Ritzel, auf das Stirnrad und so auf die Seiltrommel führt zu Vorteilen im Betrieb der Seilwinde. Aufgrund der räumlichen Trennung führt ein Ausfall einer Bremseinrichtung bzw. einer Antriebseinheit im Gegensatz zum Stand der Technik nicht auch zwangsläufig zum Ausfall einer damit verbundenen Antriebseinheit bzw. Bremseinrichtung. Die Betriebssicherheit der Seilwinde ist aufgrund dieser Konzeption erhöht.

Die Antriebseinheit wie auch die Bremseinrichtungen befinden sich gemäss der Erfindung auf derselben Stirnseite der Seiltrommel und sind gleichzeitig für eine Wartung bzw. Reparatur zugänglich. Die getrennte Anordnung lässt weiterhin eine schnelle Anpassung der Antriebseinheit oder der Bremseinrichtung auf veränderte Anforderungen beim Betrieb der Seilwinde zu. Beispielsweise kann durch den Einbau eines kräftigeren Motors die Seilgeschwindigkeit (unter Berücksichtigung der Belastungsfähigkeit der Seilwinde) erhöht werden oder durch einen feiner ansteuerbaren Motor eine genauere Positionierbarkeit des Seilendes bei entfernteren Lastanschlagsstellen erzielt werden. Ebenfalls lässt sich eine Seilwinde durch einen Austausch einer Bremseinrichtung gegen eine andersartig funktionierende Bremseinrichtung leichter umrüsten.

Als Bremseinrichtung lassen sich Scheibenbremsen oder Lamellenbremsen einsetzen. Die Anzahl der Bremseinrichtungen richtet sich nach den Erfordernissen, die an die Seilwinde gestellt werden. Aus Sicherheitsgründen ist jedoch vorteilhaft, eine Redundanz der Bremseinrichtung vorzusehen. Deshalb wird die Bremseinrichtung mindestens eine Scheibenbremse oder Lamellenbremse aufweisen. Bevorzugt wird jedoch eine Bremseinrichtung gewählt werden, die zwei Scheiben- oder Lamellenbremsen aufweist. Weiter bevorzugt ist die Bremseinrichtung ausgebildet, wenn sie zwei oder mehr verschieden wirkende Bremsen aufweist. Beispielsweise kann die Bremseinrichtung jeweils zwei Scheibenbremsen und zwei Lamellenbremsen aufweisen. Während einer dieser Bremsentypen als Betriebsbremse wirkt, kann der andere Typ als Feststellbremse eingesetzt werden. Dem Fachmann sind weitere Bremsentypen bekannt, die sich ebenfalls als Bremseinrichtung im Sinne der Erfindung einsetzen lassen.

Besonders vorteilhaft ist es, anstatt einer Antriebseinheit zu installieren, den Antrieb der Seiltrommel durch mehrere, kleinere Antriebseinheiten zu gewährleisten. Eine Veränderung der Bremseinrichtung ist dabei nicht zwingend erforderlich. Die Aufteilung der Antriebsleistung auf mehrere Einheiten lässt einen ökonomischeren Betrieb der Seilwinde zu, da in der Regel die Seilwinde nicht kontinuierlich mit maximaler Leistung betrieben wird. Eine Anpassung an die jeweils erforderliche Leistung ist durch Zuschalten und Abschalten der einzelnen Antriebseinheiten vorteilhaft möglich. Auch im Falle eines Defektes an einer Antriebseinheit kann die Seilwinde mit reduzierter Leistung, weiterbetrieben werden. Hydraulikmotoren sind in diesem Zusammenhang vorteilhaft einsetzbar, da sie an ein Flüssigkeitssystem angeschlossen werden können und letztlich nur eine Pumpe zur Umwälzung der Flüssigkeit erforderlich wird. Die Antriebseinheiten, insbesondere die Hydraulikmotoren sind zudem getrennt voneinander ansteuerbar.

Der Einsatz von mehreren kleineren Antriebseinheiten sowie mehreren Bremseinrichtungen lässt eine gedrängtere Bauweise an der Übersetzungsanordnung zu, die insbesondere für einen Transport der Seilwinde Vorteile eröffnet.

Das Stirnrad ist in einer Lageranordnung mit einer Vielzahl von Motorenpositionen gelagert. Je nach Anwendungsfall lassen sich also verschiedene Antriebseinheiten und Bremsanordnungen zu einer Baueinheit kombinieren.

Bevorzugt ist die Seilwinde so ausgebildet, dass die Übersetzungsanordnung an die Seiltrommel anflanschbar ist. Da die Übersetzungsanordnung nicht fest, d.h nicht untrennbar mit der Seiltrommel bzw. mit der Welle, auf der die Seiltrommel angeordnet ist, verbunden ist, wird dem Nutzer die Wartung bzw. Reparatur der Seilwinde einfacher gemacht. Im Falle eines Defektes kann die Übersetzungsanordnung von der Seiltrommel getrennt werden und durch eine Ersatz-Übersetzungsanordnung ersetzt werden. Die Seilwinde kann weiterbetrieben werden und die defekte Übersetzungsanordnung einer Werkstatt zur Reparatur zugeführt werden. Verschiedene Arten des Anflanschens sind dem Fachmann bekannt.

Eine erfindungsgemässe Seilwinde ist weiter bevorzugt mit einer Scheiben- oder Bandbremse als Notbremse ausgerüstet. Für eine mögliche Notfallsituation, in der die Antriebseinheit bzw. die Bremseinrichtung ausfällt, wird so sichergestellt, dass die Seilwinde zum Stillstand gebracht und festgesetzt werden kann. Diese von der Antriebseinheit bzw. Betriebs-Bremseinrichtung unabhängige Band- oder Scheibenbremse ist eine Sicherheitsreserve für den Betrieb der Seilwinde.

In einer Ausführungsform ist die Seilwinde so ausgestaltet, dass die Antriebseinheit zur Energie-Rückgewinnung dient. Die Antriebseinheit wird damit als eine Bremseinrichtung eingesetzt und führt ebenfalls zu einem ökonomischeren Betrieb der Seilwinde, insbesondere kann eine längere Lebensdauer der anderen Bremseinrichtungen erzielt werden. Beispielsweise kann bei einem Einsatz eines Hydraulikmotores die erzeugte Energie in ein weiteres Flüssigkeitssystem eingebracht werden, von wo aus diese Energie für eine weitere Anwendung abgerufen werden kann. Vorstellbar sind auch andere, dem Fachmann bekannte Antriebseinheiten, die für eine Energierückgewinnung einsetzbar sind.

Die Erfindung wird anhand eines Beispiels sowie der Figuren näher erläutert.

Es zeigen:
- Figur 1:: eine Aufsicht auf die Anordnung von Antriebseinheiten und Bremseinrichtungen;
- Figur 2:: einen Querschnitt einer Seilwinde mit Antriebseinheit, Übersetzungsanordnung und Seiltrommel; und
- Figur 3:: einen Querschnitt einer Seilwinde mit Bremseinrichtung, Übersetzungsanordnung und Seiltrommel.

Eine Übersetzungsanordnung 1 mit der entsprechenden Positionierung der Antriebseinheiten 3 und der Bremseinrichtungen 4 und 7 ist in Figur 1 dargestellt. Auf der Übersetzungsanordnung 1 mit Flansch 8 sind fünf Hydraulikmotoren 3 sowie je zwei Scheibenbremsen 4 und Lamellenbremsen 7 angeordnet. Sie wirken über die nicht sichtbaren Ritzel auf das ebenfalls nicht dargestellte Stirnrad 2. In der Figur 1 ist gut erkennbar, dass die zentralen Achsen der Motoren 3 bzw. Bremsen 4, 7 auf einem Umfangskreis K liegen. Die Übersetzung u zwischen Stirnrad 2 und den Ritzeln 5 beträgt 15. Die Hydraulikmotoren 3 sind regelbar, wodurch unterschiedliche Leistungen von den Motoren 3 auf die Seilwinde übertragen werden kann. Als Motoren 3 können Axialkolbenmotoren mit einer hydraulischen 2-Punkt-Verstellung und einem Schluckvolumen von 65 ccm und einem maximalen Druck bis 400 bar eingesetzt werden. Beispielsweise werden alle fünf Motoren 3 zu Beginn eines Ausstossvorganges bzw. eines Aufspulvorganges eingesetzt und je nach Last entweder nacheinander in ihrer Leistung zurückgenommen oder sukzessive in Leerstellung gebracht. Die Motoren 3 werden somit bedarfsbezogen genutzt. In ähnlicher Weise lassen sich auch die Bremsen betreiben. Die Lamellenbremsen 7, ausgeführt als hydraulisch gelüftete Federdruck Mehrscheiben-Lamellenbremsen, dienen in erster Linie zur Feststellung der Seilwinde, wenn kein Seil ausgestossen oder aufgespult wird. Als Betriebsbremse werden aufgrund ihrer besseren Steuerbarkeit vorrangig die Scheibenbremsen 4 verwendet. Die Scheibenbremsen sind als hydraulisch betätigte, belüftete Scheibenbremsen ausgeführt. Die zumindest doppelte Anordnung der Bremseinrichtungen 4 und 7 beruht auf dem Grundsatz, dass bei Ausfall einer der Bremse trotzdem noch eine Betriebsfähigkeit der Seilwinde besteht, wenn auch mit möglicherweise erheblicher Einschränkung.

Die Figur 2 stellt eine Seilwinde 9 im Querschnitt dar. Auf der Welle 6 sind sowohl die Übersetzungsanordung 1 als auch die Seiltrommel 10 und als Notfallbremse eine Bandbremse 11 angeordnet. Die Übersetzungsanordnung 1 ist auf die Welle 6 aufgeschoben und dort fixiert. Im Querschnitt ist das Stirnrad 2 sowie ein Ritzel 5 der Übersetzungsanordung 1 erkennbar. Der Hydraulikmotor 3, der in der Darstellung in einer abgezogenen Position gezeigt ist, treibt über das Ritzel 5 das Stirnrad 2 an. Das Stirnrad 2 ist in der Lageranordnung 13 gelagert. Der Hydraulikknoten 3 befindet sich in einer der Montagepositionen 12 der Lageranordnung 13.

Die Scheibenbremse 4 und deren Anordnung bezüglich der Seilwinde 9 zeigt Figur 3. Die Scheibenbremse 4 ist mit einem Ritzel 5 verbunden, welches wiederum mit dem Stirnrad 2 in Eingriff steht. Die übrige Anordnung von Übersetzungsanordung 1 zur Welle 6 bzw. der Seiltrommel 10 entspricht der Beschreibung zur Figur 2.

## Patentansprüche

1. Seilwinde (9) umfassend eine Übersetzungsanordnung (1), eine Seiltrommel (10) und mindestens eine Antriebseinheit (3), wobei die Übersetzungsanordnung (1) ein Stirnrad (2) und mindestens zwei mit dem Stirnrad (2) in Eingriff stehende Ritzel (5) aufweist, und wobei die Antriebseinheit (3) mit einem Ritzel (5) ver-bunden ist, wobei die Seilwinde (9) mindestens eine Bremseinrichtung (4, 7) aufweist, **dadurch gekennzeichnet, dass** die Bremseinrichtung (4,7) mit dem zweiten Ritzel (5) verbunden ist.

2. Seilwinde (9) nach Anspruch 1, **dadurch gekennzeichnet, dass** die Bremseinrichtung (4, 7) mindestens eine Scheibenbremse (4) umfasst.

3. Seilwinde (9) nach Anspruch 1 oder 2, **dadurch gekennzeichnet, dass** die Bremseinrichtung (4, 7) mindestens eine Lamellenbremse (7) umfasst.

4. Seilwinde (9) nach einem der Ansprüche 1 bis 3, **dadurch gekennzeichnet, dass** die Antriebseinheit (3) ein Hydraulikmotor oder Elektromotor ist.

5. Seilwinde (9) nach einem der Ansprüche 1 bis 4, **dadurch gekennzeichnet, dass** die Antriebseinheiten (3) getrennt voneinander steuerbar sind.

6. Seilwinde (9) nach einem der Ansprüche 1 bis 5, **dadurch gekennzeichnet, dass** die Seilwinde (9) als Notbremse eine Bandbremse (11) oder Scheibenbremse umfasst.

7. Seilwinde (9) nach einem der Ansprüche 1 bis 6, **dadurch gekennzeichnet, dass** die Übersetzungsanordnung (1) an die Seiltrommel (10) anflanschbar ist.

8. Seilwinde (9) nach einem der Ansprüche 1 bis 7, **dadurch gekennzeichnet, dass** die Antriebseinheit (3) zur Energie-Rückgewinnung verwendbar ist.

9. Seilwinde (9) nach einem der vorangehenden Ansprüche, **dadurch gekennzeichnet, dass** das Stirnrad (2) in einer Lageranordnung (13) gelagert ist, welche Lageranordnung (13) mit einer Mehrzahl von Montage-Positionen (12) zum Anbringen von Antriebseinheiten (3) und Bremseinrichtungen (4, 7) versehen ist.

10. Seilwinde (9) nach einem der vorangehenden Ansprüche, **dadurch gekennzeichnet, dass** die Seilwinde (9) wenigstens zwei Antriebseinheiten (3) aufweist.

## Claims

1. Cable winch (9) comprising a transmission arrangement (1), a cable drum (10) and at least one drive unit (3), the transmission arrangement (1) having a spur gear (2) and at least two pinions (5) engaging with the spur gear (2), and the drive unit (3) being connected to one pinion (5), the cable winch (9) having at least one braking device (4, 7), **characterized in that** the braking device (4, 7) is connected to the second pinion (5).

2. Cable winch (9) according to Claim 1, **characterized in that** the braking device (4, 7) comprises at least one disc brake (4).

3. Cable winch (9) according to Claim 1 or 2, **characterized in that** the braking device (4, 7) comprises at least one multi-plate brake (7).

4. Cable winch (9) according to one of Claims 1 to 3, **characterized in that** the drive unit (3) is a hydraulic motor or electric motor.

5. Cable winch (9) according to one of Claims 1 to 4, **characterized in that** the drive units (3) can be controlled separately from each other.

6. Cable winch (9) according to one of Claims 1 to 5, **characterized in that** the cable winch (9) has a band brake (11) or disc brake as an emergency brake.

7. Cable winch (9) according to one of Claims 1 to 6, **characterized in that** the transmission arrangement (1) can be flange-mounted on the cable drum (10).

8. Cable winch (9) according to one of Claims 1 to 7, **characterized in that** the drive unit (3) can be used for energy recovery.

9. Cable winch (9) according to one of the preceding claims, **characterized in that** the spur gear (2) is mounted in a bearing arrangement (13), which bearing arrangement (13) is provided with a plurality of mounting positions (12) for fitting drive units (3) and braking devices (4, 7).

10. Cable winch (9) according to one of the preceding claims, **characterized in that** the cable winch (9) has at least two drive units (3).

## Revendications

1. Treuil à câble (9) comprenant une transmission (1), un tambour à câble (10) et au moins une unité d'entraînement (3), la transmission (1) comportant une roue droite (2) et au moins deux pignons (5) en prise avec celle-ci, l'unité d'entraînement (3) étant reliée à un pignon (5) et le treuil (9) comportant au moins un dispositif de freinage (4, 7), **caractérisé en ce que** le dispositif de freinage (4, 7) est relié au deuxième pignon (5).

2. Treuil à câble (9) selon la revendication 1, **caractérisé en ce que** le dispositif de freinage (4, 7) comprend au moins un frein à disque (4).

3. Treuil à câble (9) selon la revendication 1 ou 2, **caractérisé en ce que** le dispositif de freinage (4, 7) comprend au moins un frein à disques multiples (7).

4. Treuil à câble (9) selon l'une des revendications 1 à 3, **caractérisé en ce que** l'unité d'entraînement (3) est constituée par un moteur hydraulique ou un moteur électrique.

5. Treuil à câble (9) selon l'une des revendications 1 à 4, **caractérisé en ce que** les unités d'entraînement (3) sont aptes à être commandées séparément les unes des autres.

6. Treuil à câble (9) selon l'une des revendications 1 à 5, **caractérisé en ce qu'**il comprend comme frein de secours un frein à ruban (11) ou un frein à disque.

7. Treuil à câble (9) selon l'une des revendications 1 à 6, **caractérisé en ce que** la transmission (1) est apte à être bridée au tambour à câble (10).

8. Treuil à câble (9) selon l'une des revendications 1 à 7, **caractérisé en ce que** l'unité d'entraînement (3) est utilisable pour la récupération d'énergie.

9. Treuil à câble (9) selon l'une des revendications précédentes, **caractérisé en ce que** la roue droite (2) est montée dans un dispositif d'appui (13) qui est pourvu de plusieurs positions de montage (12) pour la fixation d'unités d'entraînement (3) et de dispositifs de freinage (4, 7).

10. Treuil à câble (9) selon l'une des revendications précédentes, **caractérisé en ce qu'**il comporte au moins deux unités d'entraînement (3).
